# EUROPÄISCHE PATENTSCHRIFT

(11) **EP 3 188 974 B1**
(45) Veröffentlichungstag und Bekanntmachung des Hinweises auf die Patenterteilung: **19.12.2018**
(21) Anmeldenummer: 15759767.5
(22) Anmeldetag: 03.09.2015
(51) Int. Cl.: B65D 6/18, B65D 19/24, B65D 19/32, B65D 21/032

(54) **KUNSTSTOFF-LADEGUTTRÄGER**
PLASTIC LOAD CARRIER
SUPPORT DE CHARGEMENT EN MATIÈRE PLASTIQUE

(30) Priorität: 03.09.2014 DE 102014217575; 19.11.2014 DE 202014105564 U
(43) Veröffentlichungstag der Anmeldung: 12.07.2017
(73) Patentinhaber: Hofer KG, 4642 Sattledt (AT)
(72) Erfinder: WALTHER, Thomas, 45478 Mülheim (DE); LEMKEN, Dominik, 47652 Weeze (DE)
(74) Vertreter: Nunnenkamp, Jörg
(86) Internationale Anmeldenummer: PCT/EP2015/070186
(87) Internationale Veröffentlichungsnummer: WO 2016/034686

(56) Entgegenhaltungen:
- EP-A2- 1 024 089
- DE-A1- 4 414 956
- DE-A1- 19 546 940
- DE-A1- 19 830 913
- DE-U1- 29 716 383
- GB-A- 2 484 259
- US-A1- 2013 174 762

## Beschreibung

Die Erfindung betrifft ein Verfahren zur Herstellung eines Kunststoff-Ladegutträgers, welcher zumindest teilweise aus einem oder mehreren Recycling-Kunststoffen hergestellt ist, wobei der jeweilige Recycling-Kunststoff als sortenreines und fremdstoffbefreites Neuwarensubstitut ausgelegt ist.

Ladegutträger bzw. Kunststoff-Ladegutträger existieren in ganz unterschiedlichen Ausprägungen. Beispielsweise kennt man Transport- und/oder Lagerpaletten, wie sie im Stand der Technik nach der DE 92 06 959 U1 beschrieben werden. Hier geht es um eine solche Transport- und Lagerpalette aus thermoplastischem sowie im Wesentlichen recycelten Kunststoff. Dabei wird allgemein auf recyceltes Polycarbonat zurückgegriffen. Auf diese Weise sollen die Kosten verringert und die Wiederverwertung vereinfacht werden. - In der Praxis werden als Kunststoffe meistens jedoch Polypropylen und Polyethylen sowie deren Recyclate eingesetzt.

Neben solchen Transport- und Lagerpaletten existieren auch Transportbehälter bzw. Mehrwegtransportbehälter aus Kunststoff, die ebenfalls unter den Oberbegriff des Kunststoff-Ladegutträgers fallen. Solche Transportbehälter und insbesondere Mehrwegtransportbehälter lassen sich typischerweise für den Transport zusammenklappen, wie dies beispielhaft in der EP 2 256 049 B1 beschrieben wird. Im zusammengelegten Zustand des bekannten Transport- und/oder Lagerbehälters sind die mittels Scharnieren am Boden angeordneten Seitenwände bodenparallel angeordnet. In aufgerichtetem Zustand sind die Seitenwände dagegen vertikal zum Boden ausgerichtet, wobei jeweils zwei Seitenwände miteinander lösbar verriegelt werden.

Darüber hinaus gehören zu Kunststoff-Ladegutträgern auch sogenannten Rollträger mit einer Deckfläche und bodenseitig angeordneten Rollen. Solche auch als Dolly bezeichneten Rollträger werden genutzt und eingesetzt, um mehrere Güter im Stapel übereinander zu transportieren. Dazu ist die Trägerfläche typischerweise aus Kunststoff hergestellt und mag über eine Profilierung verfügen (vgl. DE 102 01 282 A1).

Kunststoffpaletten, die auf neuwertige Kunststoffe zurückgreifen, sind in vielfältiger Art und Weise bekannt. Nur beispielhaft sei auf die Vorveröffentlichungen EP 1 076 011 B1 und EP 2 216 255 B1 verwiesen. Im letztgenannten Fall sind die obligatorischen Kufen aus einem steiferen Material als die übrige Palette hergestellt. Tatsächlich kommt an dieser Stelle ein gleiches Polymer wie das Grundmaterial der Palette zum Einsatz, allerdings unter Rückgriff auf einen glasfaserverstärkten Kunststoff. Dadurch wird die etwaige Wiederverwertung erschwert.

Im gattungsbildenden Stand der Technik nach der DE 195 46 940 A1 wird ein transportables Wertstoffsystem beschrieben, mit dessen Hilfe auch Lager- und/oder Transportmittel hergestellt werden können. Diese lassen sich unter anderem aus sortenreinem Recyclat realisieren. Als sortenrein werden Polymere beschrieben, die aus gleichen Makromolekülen aufgebaut sind.

Im Rahmen der DE 44 14 956 A1 geht es um recyclebare wiederbefüllbare Mehrwegbehälter. Diese können auch im sortenreinen Recycling einer Wiederverwertung zugeführt werden. Dabei kommen alle thermoplastischen Kunststoffe infrage, aus welchen sich mit geeigneten und bekannten Produktionsmethoden, zum Beispiel Formblasen oder auch Spritgießen, entsprechende Grundelemente herstellen lassen.

Bei der Lehre nach dem Gebrauchsmuster DE 2 97 16 383 U1 geht es um einen Flaschenkasten, welcher geschreddert und das dabei anfallende sortenreine Kunststoffgranulat sofort wieder zur Herstellung von Flaschenkästen verwendet werden kann. Dadurch wird eine Kosteneinsparung erreicht.

Schließlich betrifft die DE 198 30 913 A1 ein Kunststoffverarbeitungs- und - Recyclingverfahren zur Herstellung von Kunststoffwerkstoffen. Dabei werden unter anderem auch verschiedene physikalische Parameter zwischen einem Recyclat und den entsprechenden Reinkunststoffen verglichen.

Der Stand der Technik kann nicht in allen Aspekten zufriedenstellen. Betrachtet man den bekannten Kunststoff-Ladegutträger nach der DE 92 06 959.2 U1, so wird an dieser Stelle auf unterschiedliche Kunststoffe zurückgegriffen, deren mechanische Eigenschaften unbestimmt sind. Das lässt sich unter anderem darauf zurückführen, dass je nach Recycling-Verfahren mehr oder minder ausgeprägt und unverändert Fremdstoffe im Kunststoff enthalten sind. Außerdem wird typischerweise mit mehrkomponentigen Kunstoffen gearbeitet, deren Eigenschaften hinsichtlich der mechanischen Stabilität und auch des Fließverhaltens indifferent sind und bleiben. Hier will die Erfindung insgesamt Abhilfe schaffen.

Der Erfindung liegt das technische Problem zugrunde, ein derartiges Verfahren zur Herstellung eines Kunststoff-Ladegutträger so weiter zu entwickeln, dass reproduzierbare Eigenschaften beobachtet werden und die Wiederverwertbarkeit erleichtert ist.

Zur Lösung dieser technischen Problemstellung ist Gegenstand der Erfindung ein Verfahren nach Anspruch 1.

Im Rahmen der Erfindung ist der Kunststoff-Ladegutträger also zunächst einmal überwiegend aus Kunststoff hergestellt, bis auf beispielsweise Anbauteile wie Rollen bei den zuvor bereits in Bezug genommenen Rollträgern. Bei diesem Kunststoff handelt es sich nun um einen solchen, welcher ganz oder teilweise aus einem oder mehreren Recycling-Kunststoffen hergestellt ist. Dabei können grundsätzlich ein oder mehrere Neuwaren-Kunststoffe und ein oder mehrere Recycling-Kunststoffe miteinander gemischt werden. Bei den Recycling-Kunststoffen als solchen handelt es sich erfindungsgemäß jeweils um ein sortenreines und fremdstoffbefreites Neuwarensubstitut.

Tatsächlich können als Recycling-Kunststoffe besonders bevorzugt Kunststoffe der Gruppe Polypropylen (PP), Polyethylen (PE) oder auch Polystyrol (PS) eingesetzt werden. Da der jeweilige Recycling-Kunststoff fremdstoffbefreit ausgelegt ist, lassen sich nahezu gleiche mechanische und rheologische Eigenschaften wie bei Neuware realisieren. Hierzu trägt insbesondere der Umstand bei, dass der erfindungsgemäße Recycling-Kunststoff fremdstoffbefreit ist. Hierunter ist im Rahmen der Erfindung zu verstehen, dass etwaige Fremdstoffe im fraglichen Recycling-Kunststoff auf einen Anteil von (deutlich) weniger als 1 Gew.%, typischerweise sogar auf weniger als 0,5 Gew.% und ganz besonders bevorzugt auf 0,1 Gew.% und weniger reduziert sind. Der Anteil der Fremdstoffe bezieht sich dabei auf das gesamte Granulat bzw. Gewicht des Recycling-Kunststoffes.

Außerdem werden in diesem Zusammenhang Restfeuchten beobachtet, die im ppm-Bereich liegen, typischerweise im Bereich von bis zu 500 ppm, vorzugsweise bis zu 200 ppm angesiedelt sind. In Verbindung mit der sortenreinen Auslegung des fraglichen Recycling-Kunststoffes werden folglich Eigenschaften beobachtet, die den fraglichen Recycling-Kunststoff als Neuwarensubstitut qualifizieren. Mit anderen Worten, kann der Recycling-Kunststoff nach der Erfindung 1:1 als Ersatz für Neuwaren-Kunststoff der gleichen Sorte eingesetzt werden.

Auf diese Weise werden Ressourcen geschont, weil Recycling-Kunststoffe zum Einsatz kommen. Tatsächlich spiegelt sich diese Ressourcen-Schonung insbesondere darin wider, dass der Einsatz an Primärenergie zur Herstellung von Recycling-Kunststoff nach der Erfindung deutlich gegenüber dem korrespondierenden Neuwaren-Kunststoff reduziert ist. Typischerweise lässt sich eine Energieersparnis von wenigstens 30 % beobachten, sofern der erfindungsgemäße Recycling-Kunststoff anstelle des Neuwaren-Kunststoffes gleicher Sorte eingesetzt wird. Außerdem lässt sich ein solchermaßen realisierter Kunststoff-Ladegutträger besonders einfach wiederverwerten, weil insgesamt auf sortenreine Kunststoffe zurückgegriffen wird.

Tatsächlich greift die Erfindung bei der Herstellung besonders vorteilhaft auf lediglich sortenreinen Recycling-Kunststoff und Neuwaren-Kunststoff jeweils gleicher Sorte zurück. Bei dem jeweiligen Recycling-Kunststoff handelt es sich um einen thermoplastischen Kunststoff. Gleiches gilt typischerweise auch für den Neuwaren-Kunststoff.

Beispielsweise mag der Kunststoff-Ladegutträger aus Neuwaren-Kunststoff aus Polyethylen (PE) hergestellt sein. Darüber hinaus liegen bevorzugt Kunststoffe im Rahmen der Erfindung, bei denen der Neuwaren-Kunststoff mit dem fraglichen Recycling-Kunststoff gemischt wird und es sich in beiden Fällen um Polyethylen (PE) handelt. Ganz besonders bevorzugt kann Polypropylen (PP)-Neuwaren-Kunststoff zusammen mit Polypropylen (PP)-Recycling-Kunststoff für die Herstellung eingesetzt werden. Jedenfalls sorgt die sortenreine Auslegung des erfindungsgemäßen Kunststoff-Ladegutträgers insgesamt dafür, dass eine etwaige Aufbereitung und Wiederverwertung besonders einfach und energetisch günstig gelingt.

Der Recycling-Kunststoff nach der Erfindung weist im Allgemeinen mechanische Eigenschaftswerte auf, die lediglich um +/- 10 % von den korrespondierenden Eigenschaftswerten des Neuwaren-Kunststoffes gleicher Sorte abweichen. Bei den fraglichen mechanischen Eigenschaftswerten handelt es sich typischerweise um die Bruchfestigkeit, die Dehnung an der Streckgrenze, die Spannung an der Streckgrenze, den E-Modul sowie die Kerbschlagzähigkeit, ebenso die Temperaturbeständigkeit.

Darüber hinaus verfügt der erfindungsgemäße Recycling-Kunststoff vorteilhaft und alternativ oder zusätzlich hierzu über rheologische Eigenschaftswerte, die lediglich um ca. +/- 10 % von den korrespondierenden rheologischen Eigenschaftswerten des zugehörigen Neuwaren-Kunststoffes gleicher Sorte abweichen. Bei den rheologischen Eigenschaftswerten handelt es sich beispielsweise um den Schmelzfließindex, welcher erfindungsgemäß für den Recycling-Kunststoff so gestaltet ist, wie dies für den Neuwaren-Kunststoff gleicher Sorte gilt.

Der Kunststoff-Ladegutträger nach der Erfindung wird typischerweise durch Tiefziehen und/oder Spritzgießen hergestellt. Außerdem kann der fragliche Kunststoff-Ladegutträger vorteilhaft mit einem Sicherungselement im Innern und/oder an seiner Oberfläche ausgerüstet sein. Bei dem fraglichen Sicherungselement mag es sich bevorzugt beispielsweise um einen RFID-Chip oder allgemein einen Transponder handeln, also einen Elektronik-Chip, der drahtlos ausgelesen bzw. beschrieben werden kann. In dem Sicherungselement lassen sich Daten des Kunststoff-Ladegutträgers oder auch der hiermit transportierten Waren ablegen und auslesen bzw. nachverfolgen.

Für die Herstellung des Recycling-Kunststoffes kann auf übliche Recycling-Verfahren zurückgegriffen werden, beispielsweise solche, wie sie in dem US-Patent 4,830,188 im Detail beschrieben werden. Dabei wird zunächst Kunststoff-Ausgangsmaterial geschreddert und zu Schnipseln verarbeitet. Diese Schnipsel oder "Flakes" haben bspw. eine maximale Größe von bis zu 8 mm. Anschließend werden die Schnipsel oder Flakes gewaschen und klassifiziert, um beispielsweise kleineren Staub und Schmutz auszusondern. Auch eine elektrostatische bzw. magnetische Behandlung ist denkbar, um magnetisierbare metallische Partikel zu entfernen.

Im Anschluss daran erfolgt oftmals eine Flotation der Partikel bzw. Schnipsel beispielsweise in Wasser. Hierbei macht man sich die unterschiedliche Dichte einzelner Kunststoffe zunutze. Tatsächlich verfügen Polyolefine wie beispielsweise HDPE, LDPE und auch Polypropylen über Dichten, die im Bereich von 0,85 bis 0,95 g/cm³ angesiedelt sind, also unterhalb der Dichte von Wasser liegen. Dementsprechend tendieren solche Schnipsel zum Aufschwimmen auf dem Wasser, wohingegen beispielsweise Polyethylenterephthalat (PET) oder auch Metalle eine deutlich größere Dichte von 1,4 g/cm³ und mehr aufweisen und somit zu Boden sinken. Durch die Flotation lassen sich folglich die einzelnen Dichtefraktionen voneinander trennen.

Zusätzlich kann auch noch über die Einstellung der Oberflächenspannung eine weitere Trennung erfolgen, so dass ausgangsseitig nach einem regelmäßigen Trocknungsvorgang insgesamt sortenreine Recycling-Kunststoffe zur Verfügung stehen, die darüber hinaus fremdstoffbefreit sind. Selbstverständlich kann anstelle des beschriebenen Nassverfahrens auch grundsätzlich auf sog. Trockenverfahren zurückgegriffen werden.

Bei den Kunststoff-Ladegutträgern im Rahmen der Erfindung handelt es sich typischerweise um solche in Gestalt einer Transport- und/oder Lagerpalette und/oder eines Mehrwegtransportbehälters. Im Regelfall können sowohl die Transport- und/oder Lagerpalette als auch der Mehrwegtransportbehälter aus dem einen oder den mehreren Recycling-Kunststoffen nach der Erfindung hergestellt werden. Selbstverständlich liegt es ebenso im Rahmen der Erfindung, wenn beispielsweise nur die Transport- und/oder Lagerpalette unter Rückgriff auf einen oder mehrere Recycling-Kunststoffe hergestellt wird, wohingegen der Mehrwegtransportbehälter unter Rückgriff auf Neuwaren-Kunststoff produziert wird.

Bei der Transport- und/oder Lagerpalette handelt es sich typischerweise um eine solche, die mit austauschbaren Kufen ausgerüstet ist. Solche austauschbaren Kufen sind besonders vor dem Hintergrund vorteilhaft, als derartige Transport- und/oder Lagerpaletten in der Regel mit Hilfe von Flurförderzeugen bewegt werden und oftmals Beschädigungen durch Zinken der fraglichen Flurförderzeuge oder durch herabfallende Gegenstände ausgesetzt sind. Im Rahmen der Erfindung führt nun eine Kufenbeschädigung nicht notwendigerweise zum Austausch der gesamten Transport- und/oder Lagerpalette. Vielmehr reicht es aus, wenn die beschädigte Kufe ausgetauscht wird.

Zu diesem Zweck sind die fraglichen Kufen regelmäßig an die Unterseite einer Ladegutfläche lösbar angesteckt. Die Ladegutfläche dient ihrerseits zur Aufnahme des zu transportierenden Ladegutes. Meistens verfügt die Unterseite der Ladegutfläche über Steckaufnahmen, in welchen die Kufen steckbar aufgenommen werden.

Nach besonders vorteilhafter Ausgestaltung ist die Transport- und/oder Lagerpalette auf der Oberseite ihrer Ladegutfläche mit Konturen ausgerüstet. Diese Konturen können einerseits einen rutschsicheren Transport und eine entsprechende Aufnahme von Ladegut auf der Ladegutfläche begünstigen. Andererseits lassen sich die Konturen aber auch mit Gegenkonturen an der Unterseite eines Bodens des Mehrwegtransportbehälters derart zusammenfassen, dass der Mehrwegtransportbehälter lagesicher auf der Ladegutfläche gehalten wird.

Damit der Mehrwegtransportbehälter lagesicher auf der Ladegutfläche gehalten werden kann, verfügt die Ladegutfläche über die bereits angesprochenen Konturen. Die fraglichen Konturen auf der Ladegutfläche korrespondieren zu den Gegenkonturen an der Unterseite des Bodens des Mehrwegtransportbehälters, so dass der auf die Ladegutfläche aufgesetzte Mehrwegtransportbehälter rutschsicher auf der Ladegutfläche gehalten wird. Zusätzlich mag die Auslegung so getroffen sein, dass auch die Kufen der Transport- und/oder Lagerpalette mit Gegenkonturen ausgerüstet sind, die zu Konturen an den Seitenwänden des Mehrwegtransportbehälters in aufgerichtetem Zustand korrespondieren. Tatsächlich können auch die Seitenwände selbst als Konturen fungieren.

Außerdem ist eine Wechselwirkung der Gegenkonturen an den Kufen einer Transport- und/oder Lagerpalette mit den Konturen auf der Ladegutfläche einer darunter befindlichen Transport- und/oder Lagerpalette denkbar. Dadurch gelingt ein einwandfreies Stapeln mehrerer dieser Transport- und/oder Lagepaletten.

Auf diese Weise lassen sich wahlweise beliebige Stapel aus Transport- und/oder Lagerpalette (n) einerseits und einer bzw. mehreren Lagen aus einem oder mehreren Mehrwegtransportbehältern andererseits realisieren. Das vereinfacht die Logistik und verhindert ein Umkippen und auch damit verbundene Unfälle.

Im Folgenden wird die Erfindung anhand einer lediglich ein Ausführungsbeispiel darstellenden Zeichnung näher erläutert; es zeigen:
- Fig. 1: einen Kunststoff-Ladegutträger in der Ausführungsform als Transport- und/oder Lagerpalette,
- Fig. 2: einen Kunststoff-Ladegutträger in der Ausgestaltung als Mehrwegtransportbehälter und
- Fig. 3: die Kombination der Transport- und/oder Lagerpalette nach Fig. 1 mit dem Mehrwegtransportbehälter nach Fig. 2.

In den Figuren ist generell ein Kunststoff-Ladegutträger dargestellt, welcher zumindest teilweise aus einem oder mehreren Recycling-Kunststoffen hergestellt ist. Bei dem eingesetzten Recycling-Kunststoff mag es sich beispielsweise um Polypropylen mit folgenden Eigenschaften handeln:

| **Parameter** | **Wert** |
|---|---|
| Schmelzfließindex (g/10 min) | 50 |
| Bruchfestigkeit (MPa) | 22 |
| Dehnung an der Streckgrenze (%) | 10 |
| E-Modul (MPa) | 1000 |
| Kerbschlagzähigkeit (kJ/m²) | 3,0 |
| Dichte (g/cm³) | 0,93 |
| Fremdstoffanteil (Gew.%) | kleiner 1 |

Anhand der vorstehend wiedergegebenen Tabelle erkennt man, dass der erfindungsgemäß eingesetzte Recycling-Kunststoff, im Ausführungsbeispiel Polypropylen (PP), als sortenreines und fremdstoffbefreites Neuwarensubstitut ausgelegt ist. Das heißt, der zuvor definierte und erfindungsgemäße Polypropylen-Recycling-Kunststoff kann ganz oder teilweise Polypropylen-Neuwaren-Kunststoff ersetzen.

Tatsächlich kommt im Rahmen der Erfindung eine Mischung aus dem fraglichen Polypropylen-Recycling-Kunststoff in Verbindung mit Polypropylen-Neuwaren-Kunststoff zum Einsatz. Das ist möglich, weil der eingesetzte Recycling-Kunststoff mechanische und auch rheologische Eigenschaftswerte aufweist, die lediglich um maximal ca. +/- 10 % von den korrespondierenden Eigenschaftswerten der Neuware gleicher Sorte abweichen.

Die dargestellten Kunststoff-Ladegutträger werden insgesamt durch Tiefziehen und/oder Spritzgießen hergestellt. Außerdem mögen jeweils Sicherungselemente im Innern und/oder an der Oberfläche vorgesehen sein. Bei diesen Sicherungselementen handelt es sich um einen oder mehrere Transponder, die vorliegend jedoch nicht dargestellt sind.

Im Ausführungsbeispiel nach der Fig. 1 ist der Ladegutträger als Transport- und/oder Lagerpalette 1 ausgebildet. Die Transport- und/oder Lagerpalette 1 verfügt über unterseitige Kufen 2 zur Führung und Aufnahme von beispielsweise Zinken eines Flurförderzeuges. Die fraglichen Kufen 2 sind im Ausführungsbeispiel austauschbar ausgelegt. Tatsächlich sind die Kufen 2 an eine Unterseite einer Ladegutfläche 3 lösbar angesteckt. Die Ladegutfläche 3 dient zur Aufnahme von nicht näher gezeigtem Ladegut.

In einer Alternative gemäß Fig. 2 handelt es sich bei dem Ladegutträger um einen Mehrwegtransportbehälter 4. Der Mehrwegtransportbehälter 4 ist mit Seitenwänden 5 und einem Boden ausgerüstet. Die Seitenwände 5 sind über Scharniere an den Boden angeschlossen.

In zusammengeklapptem Zustand lassen sich die Seitenwände 5 parallel zum Boden übereinander anordnen. Die Fig. 2 zeigt den aufgerichteten Zustand der Seitenwände 5. Im aufgerichteten Zustand sind die Seitenwände 5 typischerweise im Bereich ihrer Ecken miteinander lösbar verriegelt.

Die Fig. 3 zeigt nun die Kombination mehrerer Transport- und/oder Lagerpaletten 1 nach Fig. 1 mit einer Lage oder mehreren Lagen an Mehrwegtransportbehältern 4 entsprechend der Darstellung nach Fig. 2. Damit sich die einzelnen Ladegutträger bzw. die Transport- und Lagerpalette 1 einerseits und der Mehrwegtransportbehälter 4 andererseits einwandfrei stapeln lassen, sind jeweils Konturen 6, 9 bzw. Gegenkonturen 7, 8 realisiert.

Anhand der Fig. 1 erkennt man, dass die Ladegutfläche 3 auf ihrer Oberseite mit Konturen 6 ausgerüstet ist, die im Ausführungsbeispiel die Ladegutfläche 3 in zwei Teilflächen 3a, 3b unterteilen. Zu den Konturen 6 auf der Oberseite der Ladegutfläche 3 korrespondieren Gegenkonturen 7 an der Unterseite des Bodens des Mehrwegtransportbehälters 4. Das Zusammenspiel der Konturen 6 mit den Gegenkonturen 7 ist derart, dass der Mehrwegtransportbehälter 4 entsprechend der Fig. 2 lagesicher auf der Ladegutfläche 3 der Transport- und/oder Lagerpalette 1 gehalten wird.

Tatsächlich lassen sich insgesamt zwei Mehrwegtransportbehälter 4 in der Ausgestaltung nach Fig. 2 quer auf eine der jeweiligen Teilflächen 3a, 3b aufsetzen, und zwar lagesicher. Zu diesem Zweck handelt es sich bei den Konturen 6 um jeweilige Aussparungen, während die Gegenkonturen 7 als zu den Aussparungen korrespondierende Vorsprünge ausgebildet sind. Als Folge hiervon kann die Ladegutfläche 3 der Transport- und/oder Lagerpalette 1 pro Lage insgesamt vier Mehrwegtransportbehälter 4 entsprechend der Ausgestaltung nach Fig. 2 aufnehmen. Das gilt selbstverständlich nur beispielhaft und nicht einschränkend.

Die Transport- und/oder Lagerpalette 1 entsprechend der Darstellung in der Fig. 1 verfügt darüber hinaus an ihren Kufen 2 über Gegenkonturen 8, die mit Konturen 9 an dem zugehörigen Mehrwegtransportbehälter 4 wechselwirken. Auch eine Wechselwirkung der Gegenkonturen 8 der betreffenden Transport- und/oder Lagerpaletten 1 mit den Konturen 6 einer darunter befindlichen, nicht dargestellten weiteren Transport- und/oder Lagerpalette 1 ist möglich. Bei den Konturen 9 des Mehrwegtransportbehälters 4 handelt es sich um die oberseitigen Ränder der aufgerichteten Seitenwände 5.

Tatsächlich greifen die fraglichen Ränder der Seitenwände 5 mit den solchermaßen ausgebildeten Konturen 9 in die als Vorsprünge ausgebildeten Gegenkonturen 8 an der Unterseite der korrespondieren Kufen 2 derart ein, dass eine Transport- und/oder Lagerpalette 1 entsprechend der Ausprägung gemäß Fig. 1 auf eine Lage an Mehrwegtransportbehältern 4 lagesicher aufgesetzt werden kann, wie dies die Fig. 3 darstellt. Dadurch lassen sich die einzelnen erfindungsgemäßen Kunststoff-Ladegutträger 1, 4 einwandfrei stapeln.

## Patentansprüche

1. Verfahren zur Herstellung eines Kunststoff-Ladegutträgers (1, 4), welcher zumindest teilweise aus einem oder mehreren Recycling-Kunststoffen besteht und der jeweilige Recycling-Kunststoff als sortenreines Neuwarensubstitut ausgelegt ist, wobei
zunächst Kunststoff-Ausgangsmaterial geschreddert und zu Schnipseln verarbeitet 2. wird und abschließend der Ladegutträger (1, 4) durch Tiefziehen und/oder Spritzgießen produziert wird, **dadurch gekennzeichnet, dass** nach dem Schreddern des Kunststoff-Ausgangsmaterials
die Schnipsel gewaschen und klassifiziert werden, wobei der jeweilige Recycling-Kunststoff als fremdstoffbefreites Neuwarensubstitut ausgelegt wird, indem etwaige Fremdstoffe im Recycling-Kunststoff auf einen Anteil von weniger als 1 Gew.-% reduziert werden.

2. Verfahren nach Anspruch 1, **dadurch gekennzeichnet, dass** lediglich sortenreiner Recycling-Kunststoff und Neuwaren-Kunststoff der jeweils gleichen Sorte Verwendung findet.

3. Verfahren nach Anspruch 1 oder 2, **dadurch gekennzeichnet, dass** der Recycling-Kunststoff ein thermoplastischer Kunststoff ist.

4. Verfahren nach einem der Ansprüche 1 bis 3, **dadurch gekennzeichnet, dass** es sich bei dem Recycling-Kunststoff um einen Kunststoff der Gruppe Polypropylen (PP), Polyethylen (PE) oder Polystyrol (PS) handelt.

5. Verfahren nach einem der Ansprüche 1 bis 4, **dadurch gekennzeichnet, dass** der Recycling-Kunststoff rheologische Eigenschaftswerte aufweist, die lediglich um maximal +/- 10% von den korrespondierenden Eigenschaftswerten des Neuwaren-Kunststoffes gleicher Sorte abweichen.

6. Verfahren nach einem der Ansprüche 1 bis 5, **dadurch gekennzeichnet, dass** wenigstens ein als beispielsweise RFID-Chip oder Transponder ausgebildetes Sicherungselement ins Innere eingebettet und/oder an der Oberfläche vorgesehen wird.

7. Verfahren nach einem der Ansprüche 1 bis 6, **dadurch gekennzeichnet, dass** der Ladegutträger die Gestalt einer Transport- und/oder Lagerpalette (1) und/oder eines Mehrwegtransportbehälters (4) aufweist.

8. Verfahren nach Anspruch 7, **dadurch gekennzeichnet, dass** die Transport- und/oder Lagerpalette (1) mit austauschbaren Kufen (2) ausgerüstet wird.

9. Verfahren nach Anspruch 8, **dadurch gekennzeichnet, dass** die Kufen (2) an die Unterseite einer Ladegutfläche (3) lösbar angeschlossen, bspw. angesteckt, werden.

10. Verfahren nach einem der Ansprüche 7 bis 9, **dadurch gekennzeichnet, dass** die Transport- und/oder Lagerpalette (1) auf der Oberseite ihrer Ladegutfläche (3) mit Konturen (6) ausgerüstet wird, welche zu Gegenkonturen (7) an der Unterseite eines Bodens des Mehrwegtransportbehälters (4) derart korrespondieren, dass der Mehrwegtransportbehälter (4) lagesicher auf der Ladegutfläche (3) gehalten werden kann.

11. Verfahren nach einem der Ansprüche 8 bis 10, **dadurch gekennzeichnet, dass** der Mehrwegtransportbehälter (4) mit Konturen (9) ausgerüstet wird, welche zu Gegenkonturen (8) an der Unterseite der Kufen (2) der Transport- und/oder Lagerpalette (1) derart korrespondieren, dass die Transport- und/oder Lagerpalette (1) lagesicher auf dem Mehrwegtransportbehälter (4) gehalten werden kann.

## Claims

1. A method for producing a plastic load carrier (1, 4) which consists at least partially of one or more recycled plastics, each recycled plastic being provided as a homogeneous new-product substitute, wherein starting plastic material is firstly shredded and reduced to shavings and the load carrier (1, 4) is lastly produced by thermoforming and/or injection moulding, **characterised in that**, after the shredding of the starting plastic material, the shavings are washed and classified, wherein each recycled material is provided as a new-product substitute from which foreign material has been removed by reducing any foreign materials in the recycled plastic to a proportion of less than 1 % by weight.

2. The method according to claim 1, **characterised in that** only homogeneous recycled plastic and new-product plastic of the same kind is used in each case.

3. The method according to claim 1 or 2, **characterised in that** the recycled plastic is a thermoplastic.

4. The method according to any one of claims 1 to 3, **characterised in that** the recycled plastic is a plastic from the group of polypropylene (PP), polyethylene (PE) or polystyrene (PS).

5. The method according to any one of claims 1 to 4, **characterised in that** the recycled plastic has rheological property values which deviate from the corresponding property values of the new-product plastic of the same kind merely by at most +/- 10 %.

6. The method according to any one of claims 1 to 5, **characterised in that** at least one security element formed for example as an RFID chip or transponder is embedded in the interior and/or is provided on the surface.

7. The method according to any one of claims 1 to 6, **characterised in that** the load carrier has the form of a transport and/or storage pallet (1) and/or of a reusable transport container (4).

8. The method according to claim 7, **characterised in that** the transport and/or storage pallet (1) is equipped with interchangeable skids (2).

9. The method according to claim 8, **characterised in that** the skids (2) are detachably connected to, for example clipped onto, the underside of a load-supporting surface (3).

10. The method according to any one of claims 7 to 9, **characterised in that** the transport and/or storage pallet (1) is equipped on the upper side of its load-supporting surface (3) with contours (6) which correspond to counter contours (7) on the underside of a base of the reusable transport container (4) in such a way that the reusable transport container (4) can be held in a securely positioned manner on the load-supporting surface (3).

11. The method according to any one of claims 8 to 10, **characterised in that** the reusable transport container (4) is equipped with contours (9) which correspond to counter contours (8) on the underside of the skids (2) of the transport and/or storage pallet (1) in such a way that the transport and/or storage pallet (1) can be held in a securely positioned manner on the reusable transport container (4).

## Revendications

1. Procédé, destiné à fabriquer un porteur de charges en matière plastique (1, 4), lequel est composé au moins partiellement en une ou en plusieurs matières plastiques recyclées et la matière plastique recyclée en question est constituée en tant que substitut à pureté variétale de produits neufs, dans un premier temps, un produit de départ en matière plastique étant déchiqueté et traité en rognures et pour finir, le porteur de charge (1, 4) étant produit par emboutissage et/ou par moulage par injection, **caractérisé en ce qu'**après le déchiquetage du produit de départ en matière plastique, on lave et on classifie les rognures, la matière plastique recyclée en question étant conçue en tant que substitut de produit neuf libéré d'impuretés, **en ce qu'**on réduit à une part inférieure à 1 % en poids les impuretés dans la matière plastique recyclée.

2. Procédé selon la revendication 1, **caractérisé en ce qu'**on utilise exclusivement une matière plastique recyclée à pureté variétale et une matière plastique en produits neufs de la même variété.

3. Procédé selon la revendication 1 ou 2, **caractérisé en ce que** la matière plastique recyclée est une matière thermoplastique.

4. Procédé selon l'une quelconque des revendications 1 à 3, **caractérisé en ce que** la matière plastique recyclée est une matière plastique du groupe du polypropylène (PP), du polyéthylène (PE) ou du polystyrène (PS).

5. Procédé selon l'une quelconque des revendications 1 à 4, **caractérisé en ce que** la matière plastique recyclée fait preuve de propriétés rhéologiques qui divergent uniquement d'un maximum de +/- 10 % des valeurs des propriétés des matières plastiques en produits neufs de variété identique.

6. Procédé selon l'une quelconque des revendications 1 à 5, **caractérisé en ce qu'**on incorpore à l'intérieur au moins un élément de sécurité conçu en tant que puce RFID ou que transpondeur et/ou on le prévoit en surface.

7. Procédé selon l'une quelconque des revendications 1 à 6, **caractérisé en ce que** le porteur de charge est configuré sous la forme d'une palette de transport et/ou de stockage (1) et/ou d'un conteneur de transport réutilisable (4).

8. Procédé selon la revendication 7, **caractérisé en ce qu'**on équipe la palette de transport et/ou de stockage (1) de patins (2) interchangeables.

9. Procédé selon la revendication 8, **caractérisé en ce qu'**on raccorde de manière amovible, respectivement on emboîte les patins (2) sur la face inférieure d'une surface d'une charge (3).

10. Procédé selon l'une quelconque des revendications 7 à 9, **caractérisé en ce que** sur la face supérieure de sa surface de charge (3), on munit la palette de transport et/ou de stockage (1) de contours (6) lesquels correspondent à des contours antagonistes (7) sur le fond inférieur d'un conteneur de transport réutilisable (4), de telle sorte que le conteneur de transport réutilisable (4) puisse être maintenu en position sûre sur la surface de la charge (3).

11. Procédé selon l'une quelconque des revendications 8 à 10, **caractérisé en ce qu'**on munit le conteneur réutilisable (4) de contours (9) lesquels correspondent à des contours antagonistes (8) sur la face inférieure des patins (2) de la palette de transport et/ou de stockage (1), de telle sorte que la palette de transport et/ou de stockage (1) puisse être maintenue en position sûre sur le conteneur de transport réutilisable (4).
